# EUROPÄISCHE PATENTSCHRIFT

(11) **EP 2 663 711 B1**
(45) Veröffentlichungstag und Bekanntmachung des Hinweises auf die Patenterteilung: **01.02.2017**
(21) Anmeldenummer: 11802028.8
(22) Anmeldetag: 13.12.2011
(51) Int. Cl.: E05F 15/622, E05D 15/52

(54) **AUSSTELLVORRICHTUNG FÜR EINEN DREH-KIPP-FLÜGEL ODER KIPP-FLÜGEL EINES FENSTERS ODER EINER TÜR ZUM MANUELLEN UND/ODER MOTORISCHEN KIPPEN**
OPENING DEVICE FOR A ROTARY-TILTING SASH OR TILTING SASH OF A WINDOW OR A DOOR, FOR MANUAL AND/OR MOTOR-DRIVEN TILTING
DISPOSITIF D'OUVERTURE DESTINÉ À UN VANTAIL OSCILLO-BATTANT OU À UN VANTAIL BASCULANT D'UNE FENÊTRE OU D'UNE PORTE POUR UN BASCULEMENT MANUEL ET/OU MOTORISÉ

(30) Priorität: 13.01.2011 DE 202011001461 U
(43) Veröffentlichungstag der Anmeldung: 20.11.2013
(73) Patentinhaber: Siegenia-Aubi KG, 57234 Wilnsdorf (DE)
(72) Erfinder: SASSMANNSHAUSEN, Jürgen, 57271 Hilchenbach (DE); ZÖLLER, Martin, 57074 Siegen (DE)
(86) Internationale Anmeldenummer: PCT/EP2011/072499
(87) Internationale Veröffentlichungsnummer: WO 2012/095229

(56) Entgegenhaltungen:
- EP-A2- 1 437 475
- DE-B3-102007 007 997

## Beschreibung

Die Erfindung betrifft eine Ausstellvorrichtung für einen Dreh-Kipp-Flügel oder Kipp-Flügel eines Fensters oder einer Tür mit einer Verriegelungsvorrichtung und einem am Blendrahmen befestigten Basisteil mit einer motorischen Antriebsvorrichtung nach dem Oberbegriff des Anspruchs 1.

Bekannt ist aus der DE 102007007997 B3 eine Ausstellvorrichtung für einen Kipp-Flügel oder Dreh-Kipp-Flügel eines Fensters oder einer Tür, mit einer mittels einer motorischen Antriebsvorrichtung betätigbaren Ausstellschere, die ein Verbindungsglied zum Flügel aufweist, wobei die motorische Antriebsvorrichtung durch eine Spindel, eine Spindelmutter mit einem Mitnehmer und einem Getriebemotor gebildet ist.

Ebenfalls geht eine weitere Ausstellvorrichtung der eingangs genannten Art aus der EP 1437475 A2 hervor.

Des Weiteren ist aus der DE 29816102 U1 eine Vorrichtung zum Bewegen von radial und linear geführten Elementen bekannt geworden, wobei an der Vorrichtung ein Hebel schwenkbar gelagert ist, dessen Drehachse parallel zu den Gelenkachsen der Schubkettenglieder liegt, welche mit dem Hebel wirkverbunden ist und die Relativbewegung realisiert. Dabei wird durch ein federnd vorgespanntes Ketten-Führungselement die Kräftesumme Fs erzeugt, durch welche die Kette in der steifen Lage gehalten wird und somit Schubkräfte übertragen kann.

Eine Ausstellvorrichtung mit einer Verriegelungsvorrichtung und einer motorischen Antriebsvorrichtung dieser Art ist durch die DE 10157094 C1 bereits bekannt geworden. Die bekannte Ausstellvorrichtung weist eine Verriegelungsvorrichtung und ein am Blendrahmen befestigtes Basisteil auf, an dem eine mittels einer motorischen Antriebsvorrichtung betätigbare Ausstellschere gelagert ist, die ein Verbindungsglied zum Fensterflügel aufweist, wobei das Verbindungsglied ein Treibstangenelement-Verbindungselement ist. Mittels der motorischen Antriebsvorrichtung ist die Verriegelungsvorrichtung in eine Verriegelungs- und in eine Entriegelungsstellung überführbar. Die motorische Antriebsvorrichtung besteht aus einem Antriebsmotor, der eine um eine Längsachse drehbare Antriebsspindel antreibt und mit einem Anschlusselement mit der Ausstellschere derart wirkverbunden ist, dass bei einer geeigneten Drehung der Antriebsspindel um ihre Längsachse eine Scherenverlagerung erzielbar ist, wobei sich die Ausstellschere in Schließstellung befinden muss. Das Trennen und das Verbinden der Ausstellschere zur Verriegelungsvorrichtung erfolgt über ein an der Ausstellschere angeordnetes Verbindungsglied, welches einen Fanghaken aufweist, der mittels der motorischen Antriebsvorrichtung automatisiert eine Öffnungsstellung einnimmt und eine manuelle Betätigung des Verriegelungsbeziehungsweise Entriegelungsmechanismus eines Dreh-Kipp-Flügels zulässt. Demnach lässt sich ein manuelles Betätigen mittels einer Betätigungshandhabe aus dem Stand der Technik nur durch eine automatisierte Trennung in der Verriegelungsstellung der Ausstellvorrichtung erreichen, indem ein mittels des Antriebsmotors bei sich in Schließstellung befindlicher Ausstellschere ein Treibstangen-Verriegelungszapfen der Verriegelungsvorrichtung aus einer Entriegelungsstellung in eine Verriegelungsstellung oder umgekehrt bewegbar ist und ein Fanghaken automatisiert eine Öffnungsstellung einnimmt.

Durch die Verwendung einer Steuerschere, die auf einem Kniehebelprinzip basiert, herrschen beim Schließen aufgrund der geringen Einbaumaße ungünstige geometrische Verhältnisse in der Steuerschere, die sehr hohe Antriebskräfte erforderlich machen.

Aufgrund des verdeckten Einbaus ist für den Benutzer nicht zu erkennen, dass ein motorischer Antrieb eingebaut ist. Beim Versuch, das motorisch angetriebene gekippte Fenster durch manuelles Betätigen über die Verriegelungsvorrichtung oder durch einfaches Zudrücken des Flügels zu schließen, kann der Antrieb beschädigt werden, oder das Fenster oder die Tür unter Umständen nicht verschlossen werden.

Auch bei einem möglichen Ausfall des Antriebsmotors im gekippten Zustand des Flügels, ist ebenfalls ein Schließen des Flügels nicht durchführbar oder nur erschwert mit dem Widerstand der Antriebsvorrichtung zu erreichen.

Aus dem Stand der Technik geht keine Ausstellvorrichtung für einen Dreh-Kipp-Flügel oder Kipp-Flügel eines Fensters oder einer Tür mit einem Hybridantrieb hervor, die das Schließen des Flügels durch manuelle Betätigung des Flügels aus der gekippten Flügelstellung ermöglicht.

Der Erfindung liegt die Aufgabe zugrunde, eine Austellvorrichtung für einen Dreh-Kipp-Flügel oder Kipp-Flügel eines Fensters oder einer Tür der eingangs genannten Art bereitzustellen, mittels welcher ein motorisches Schließen und Kippen, sowie ein manuelles Kippen und ein manuelles Schließen aus der Kippstellung ermöglicht wird, die herstellungstechnisch einfach und kostengünstig ist, auf einfache, schnelle, sichere und präzise Weise montiert und justiert werden kann und welche die vorgenannten Nachteile vermeidet.

Die Lösung der Aufgabe gelingt mit den Mitteln des kennzeichnenden Teils des Anspruchs 1.

Durch das manuelle Betätigen, beispielsweise einfaches Zudrücken eines gekippten Flügels, lässt sich die Verriegelungsvorrichtung manuell von einer Ausstellvorrichtung für einen Kipp-Flügel oder Dreh-Kipp-Flügel eines Fensters oder einer Tür und damit von einem am Blendrahmen befestigten Basisteil mit einer motorischen Antriebsvorrichtung aus einer der Ausstellvorrichtung abgestellten, in Kippstellung befindlichen Lage trennen.

Dabei weist die manuell von der Verriegelungsvorrichtung lösbare Ausstellvorrichtung eine Ausstellschere mit einem zum Flügel koppelbaren Verbindungsglied auf, welches ein Treibstangen-Verbindungselement ist und einerseits mittels der motorischen Antriebsvorrichtung die Verriegelungsvorrichtung in eine Verriegelungs- und in eine Entriegelungsstellung überführt wird und andererseits die manuelle Trennung bei sich in Schließstellung und Kippstellung befindender Ausstellschere und bei sich in Verriegelungsstellung und Öffnungsstellung befindlicher Verriegelungsvorrichtung ermöglicht. Das Basisteil weist dabei ein Gehäuse auf, welches die motorische Antriebsvorrichtung aufnimmt, wobei die motorische Antriebsvorrichtung durch eine Spindel, einer Spindelmutter, einem Mitnehmer und einem Getriebemotor gebildet ist und die Spindelmutter von dem Mitnehmer manuell trennbar und manuell oder motorisch kuppelbar ist.

Dazu ist die Spindelmutter am Gehäuse über Führungsschlitze geführt und mit einem Ende mit einer rückensteifen Kette verbunden und mit einem am Gehäuse über Führungsschlitze geführten Mitnehmer formschlüssig gekuppelt. Die formschlüssige Kupplung des Mitnehmers und der Spindelmutter wird dabei durch eine Ausnehmung am Mitnehmer und durch einen am Mitnehmer mit Federkraft beaufschlagt angeordneten Schnapphaken gebildet. Der Schnapphaken weist eine Rampe auf, die mit motorischer Betätigung in Richtung Kippstellung die Kupplung von dem Mitnehmer und der Spindelmutter löst, wobei mit manueller Betätigung der Mitnehmer in die Verriegelungsstellung überführbar ist und die Spindelmutter von einer geöffneten Kippstellung automatisch in Richtung Verriegelungsstellung auf die Rampe aufläuft und rastend eine formschlüssige Kupplung mit dem Mitnehmer bildet.

Eine vorteilhafte Weiterbildung sieht vor, dass die Ausstellschere einen Haltearm aufweist, der mittels eines Längsschlitzes mit einem am Basisteil angeordneten Lagerbolzen längsverschiebbar und um eine Lagerbolzenachse drehbar gelagert ist und eine rückensteife Kette aufweist, die mit einem Ende am Haltearm verbunden ist und mit dem anderen Ende antriebsverbunden mit der motorischen Antriebsvorrichtung ist.

Um das Einknicken der rückensteifen Kette, insbesondere beim manuellen Schließen zu vermeiden, ist in vorteilhafter Weise ein Kettenstabilisator vorgesehen. Dazu weist die rückensteife Kette an dem Ende zur Verbindung des Haltearms den Kettenstabilisator auf, wobei die Kette zwischen dem Haltearm und dem Basisteil durch den Kettenstabilisator mit einem Drehmoment beaufschlagt ist, die die Kette permanent in eine rückensteife Lage drückt und somit unter Spannung hält.

Ferner ist vorgesehen, dass der Haltearm und die Kette beim Öffnen mittels der motorischen Antriebsvorrichtung mit einem ersten Teil des Hubs in Längsrichtung des Basisteils verlagerbar sind und in einem zweiten Teil des Hubs mit Austreten der Kette in einem nahezu rechten Winkel aus dem Basisteil der Haltearm verschwenkbar ist.

Der so erreichte Ablauf des Bewegungsapparats bei Verstellung der Ausstellvorrichtung ist besonders vorteilhaft aufgrund der damit verbundenen geringen Baugröße der Ausstellvorrichtung, wodurch die Montage der Ausstellvorrichtung in den Blendrahmen beinahe zu allen gebräuchlichen Blendrahmensystemen ermöglicht wird. Zur Erreichung einer hohen Antriebsgeschwindigkeit, muss der aufgrund der geringen Baugröße kleine und demzufolge mit geringer Leistung ausgestattete Antriebsmotor gleichmäßig und optimal ausgelastet sein. Deshalb ist es von Vorteil, einen um einen Drehpunkt am Gehäuse des Basisteils längsverschiebbaren Haltearm vorzusehen, der etwa mittig von der Kette ansteuerbar ist. Die daraus resultierende Hubvergrößerung des Haltearms und hohe Kettenkraft bewirkt für die Verschiebung der Verrieglungsvorrichtung eine optimale Übersetzung zum Kippen des Flügels.

Es ist zudem vorteilhaft, dass die Spindel in Längsrichtung des Gehäuses verlaufend und nahezu deckungsgleich mit der in Verriegelungsstellung befindlichen Ausstellschere angeordnet ist, und an einem Ende mit dem Getriebemotor über eine Elastomer-Kupplung gekuppelt ist. Durch die Anordnung und den Verlauf der Spindel mit der Ausstellschere benötigt das in den Blendrahmen in eine Tasche zu montierende Basisteil wenig Bauraum, so dass die Ausstellvorrichtung in gebräuchliche Fenster- oder Türsysteme montiert werden kann. Durch die Elastomer-Kupplung werden Körperschwingungen aufgefangen und eine unerwünschte Geräuschentwicklung bekämpft und eindämpft.

Um die Ausstellschere in einer der Kippstellung des Flügels positionierte Lage funktionell einfach und kostengünstig von der motorischen Antriebsvorrichtung zu trennen, beabstandet sich die Spindel von der Kette und dem Haltearm in Längsrichtung des Basisteils in einem Winkel ausgehend von der Verriegelungsendstellung in Richtung Kippstellung.

Es ist ferner vorgesehen, dass der Getriebemotor in einem Halter aufgenommen ist, der vorzugsweise aus einem elastischen Material gefertigt ist und dass zwischen dem Halter und dem Gehäuse eine elastische Lage, beispielsweise Gummi, angeordnet ist, die dem Querschnitt des Gehäuses und der äußeren Formgebung des Halters angepasst ist. Eine weitere, vorteilhafte Eindämmung einer möglichen Geräuschentwicklung wird durch die voran beschriebenen elastischen Lagen Gummilagen über eine schwimmende Lagerung erreicht, indem von einer festen metallischen Verbindung zwischen dem Gehäuse des Basisteils und dem Getriebemotor abgesehen wird.

Eine weitere vorteilhafte Ausgestaltung ergibt sich dadurch, dass der Schnapphaken eine Rampe aufweist, die mit motorischer Betätigung in Richtung Kippstellung auf eine an der Spindel längsverschiebbar geführte und festlegbar angeordnete Entkopplungsbuchse aufläuft und den Mitnehmer von der Spindelmutter entkoppelt, wobei mit manueller Betätigung der Mitnehmer in die Verriegelungsstellung überführbar ist und die Spindelmutter von einer geöffneten Kippstellung automatisch in Richtung Verriegelungsstellung auf die Rampe aufläuft und rastend eine formschlüssige Kupplung mit dem Mitnehmer bildet.

Um mit einer einfachen Ausführung eine Kupplung und eine Trennung zwischen der motorischen Antriebsvorrichtung und der Ausstellschere zu erreichen, bildet der Schnapphaken mit der Spindelmutter eine Hinterschneidung. Mit motorischer Betätigung in Richtung Kippstellung entsteht durch eine winkelartige Ausgestaltung der Kette zur Spindel automatisch eine Federkraft beaufschlagte Vorspannung, die durch einen Impuls in die entgegen gesetzte Richtung zur Verriegelungsstellung die Hinterschneidung und damit die Kupplung löst. Anschließend ist mit manueller Betätigung der Mitnehmer in die Verriegelungsstellung überführbar, wobei die Spindelmutter von einer geöffneten Kippstellung automatisch in Richtung Verriegelungsstellung auf die Rampe aufläuft und rastend eine formschlüssige Kupplung mit dem Mitnehmer bildet.

Damit die Ausstellschere in vorteilhafter Weise nach einer manuellen Betätigung von dem motorischen Antrieb entkoppelt in die Verriegelungsendstellung verlagert die Position zur Kopplung der motorischen Antriebsvorrichtung beibehalten kann, ist der Mitnehmer in der gekippten bzw. ausgefahrenen Lage des Flügels durch manuelle Betätigung in eine entkoppelte Betriebsstellung mit der Spindelmutter des motorischen Antriebs in der Verriegelungsendstellung in einer am Gehäuse der Führungsschlitze versetzten Hinterschneidung gehalten. Dazu rastet der Mitnehmer über ein Federelement in die Hinterschneidung und ist durch das Federelement kraftbeaufschlagt in der Hinterschneidung entkoppelbar festgelegt. Mit Betätigung der motorischen Antriebsvorrichtung bei einer bereits gekoppelten Lage mit der Ausstellschere, wird die rastende Wirkung der Hinterschneidung überwunden, so dass die Ausstellvorrichtung in die Kippstellung motorisch überführbar ist.

Bei einer manuellen Betätigung des Flügels in Richtung Kippstellung und einer der motorischen Antriebsvorrichtung entkoppelten Lage, ist eine Kopplung des Mitnehmers und der Spindelmutter möglich.

Außerdem kann bei einer manuellen Betätigung der Verriegelungsvorrichtung über eine nicht dargestellte Betätigungshandhabe bei einer der motorischen Antriebsvorrichtung gekoppelten Lage in der Verriegelungsendstellung, die Verriegelungsvorrichtung mit Verbleib der Ausstellvorrichtung in Verriegelungsendstellung am Verbindungsglied des Haltearms von der Ausstellvorrichtung getrennt werden. Diese Schaltfolge wird mit einfachen Mitteln aufgrund einer größeren Federkraft der Hinterschneidung zum kraftbeaufschlagten Verbindungsglied erreicht.

Damit die Kette und der Haltearm unverlierbar miteinander verbindbar sind und die Kette mit Austreten aus dem Basisteil und verschwenkter Lage des Haltearms unter Spannung gehalten wird, besteht der Kettenstabilisator aus zwei am Haltearm angeordneten Führungen mit jeweils zugeordneten Druckfedern, die um die Achse einer Aufnahmebohrung angeordnet sind. Außerdem ist an der Unterseite eine Scheibe mit einem Nocken und von der Oberseite eine Scheibe in fester Verbindung mit einem Kettenglied der Kette verdrehsicher mit dem Haltearm verbindbar, wobei die Nocken in die Führungen eingreifen. Mit dem Umschließen des Haltearms durch die Scheiben, werden die Scheiben selbst durch Form- und/ oder Kraftschluss miteinander verbunden.

Um eine möglichst einfache Anpassung an den Flügel bzw. Blendrahmen zu erreichen und aufgrund dessen, dass die Verriegelungsposition der Verriegelungsvorrichtung relativ genau mit der Verriegelungsendstellung des motorischen Antriebs übereinstimmen muss, ist zum Ausgleich von Einbautoleranzen das Basisteil über eine Einstellschraube und über ein Langloch verschiebbar positioniert. Besonders vorteilhaft erweist sich auch die Justiermöglichkeit, wenn sich das Fenster oder die Tür beispielsweise durch unterschiedliche Witterungsverhältnisse verzogen hat. Dann ist auch eine nachträgliche Einstellung des Flügels zum Blendrahmen problemlos möglich.

Um die Montage des Basisteils zu vereinfachen und eine Montage in der Rechts- und Linksverwendbarkeit zu erzielen, ist das Basisteil in Längsrichtung der Verriegelungsvorrichtung symmetrisch ausgebildet.

Weitere vorteilhafte erfindungsgemäße Ausgestaltungen ergeben sich aus den Zeichnungen. Es zeigt:
- Fig. 1: eine perspektivische Ansicht einer Ausstellvorrichtung in montierter Position im Flügel und Blendrahmen eines Fenster oder einer Tür,
- Fig. 2: die Ausstellvorrichtung nach Fig. 1 in Kippstellung in einer Draufsicht,
- Fig. 3: eine Explosionsansicht der Ausstellvorrichtung nach Fig.1 mit einem Kettenstabilisator,
- Fig. 4: eine Vorderansicht der Ausstellvorrichtung im Querschnitt durch das Gehäuse des Basisteils in einer durch die motorische Antriebsvorrichtung verlagerte Verriegelungsendstellung der Ausstellschere,
- Fig. 5: eine Vorderansicht mit einer Detaildarstellung des Basisteils der motorischen Antriebsvorrichtung betätigbaren Ausstellschere nach Fig. 1 in einer Verriegelungsendstellung,
- Fig. 6: eine Vorderansicht mit einer Detaildarstellung des Basisteils der motorischen Antriebsvorrichtung betätigbaren Ausstellschere in einer Kippendstellung,
- Fig. 7: eine Vorderansicht mit einer Detaildarstellung des Basisteils der motorischen Antriebsvorrichtung betätigbaren Ausstellschere in einer von der motorischen Antriebsvorrichtung manuell entkoppelten frei betätigbaren, in Richtung Verriegelungsstellung versetzte Position,
- Fig.8: ein zweites Ausführungsbeispiel in einer Vorderansicht mit einer Detaildarstellung des Basisteils der motorischen Antriebsvorrichtung betätigbaren Ausstellschere nach Fig. 1 in einer Verriegelungsendstellung,
- Fig.9: eine Vorderabsicht mit einer Detaildarstellung des Basisteils der motorischen Antriebsvorrichtung betätigbaren Ausstellschere nach Fig. 8 in einer Kippstellung,
- Fig.10: eine Vorderansicht mit einer Detaildarstellung des Basisteils der motorischen Antriebsvorrichtung betätigbaren Ausstellschere nach Fig. 8 von der motorischen Antriebsvorrichtung manuell entkoppelten, frei betätigbaren in Richtung Verriegelungsstellung reversierte Position,
- Fig.11: eine Vorderansicht der Ausstellvorrichtung im Querschnitt durch das Gehäuse des Basisteils nach Fig. 17 in einer durch manuelle Betätigung ausgehend von einer Kippendstellung der Ausstellschere in eine fixierte Verriegelungsendstellung der Ausstellschere,
- Fig.12: ein Ausschnitt der nach Fig. 18 fixierbaren Verriegelungsendstellung der Ausstellschere bei manueller Betätigung mit einem Hinterschnitt im Gehäuse und
- Fig.13: eine Detailansicht im Querschnitt des Getriebemotors der motorischen Antriebsvorrichtung der Ausstellvorrichtung nach Fig. 1.

In der Fig. 1 ist ein oberer Ausschnitt eines Flügels 3 und eines Blendrahmens 2 eines Fensters oder einer Tür dargestellt, mit einer erfindungsgemäßen und im allgemeinen in den Figuren 1 bis 13 mit 1 bezeichneten Ausstellvorrichtung in einer geöffneten Kippstellung eines in diesem Ausführungsbeispiel in Ausbildung des Fensters oder der Tür gezeigten Dreh-Kipp-Flügels mit einer am Flügel 3 angeordneten Verriegelungsvorrichtung 4 und einer daran befestigten in ausgestellter Lage dargestellte Ausstellschere 40, wobei am Blendrahmen 2 ein Basisteil 5 in einer zur Aufnahme desselben - nicht dargestellten Tasche - verdeckt montiert ist. Das Basisteil 5 weist ein Gehäuse 10 auf, welches eine motorische Antriebsvorrichtung 6 aufnimmt, wobei die motorische Antriebsvorrichtung 6 durch eine Spindel 18, einer Spindelmutter 19, einem Mitnehmer 20 und einem Getriebemotor 21 gebildet ist. Die Ausstellvorrichtung 1 ist dabei zwischen dem Flügel 3 und dem Blendrahmen 2 vorzugsweise am oberen horizontalen Holm 41 angeordnet. Dabei liegen der Flügel 3 und der Blendrahmen 2 bezüglich horizontaler- und vertikaler- Holme mit Falzflächen einander gegenüber und weisen einander hintergreifende Verriegelungselemente an der Verriegelungsvorrichtung 4 auf, von denen - nicht dargestellt - das eine an dem Blendrahmen 2 und das andere an dem Flügel 3 angebracht ist. Durch manuelle Bedienung, einer - ebenfalls nicht dargestellten -, mit der Verriegelungsvorrichtung 4 gekoppelten Betätigungshandhabe, sind die Verriegelungselemente relativ zueinander bewegbar und miteinander in einer Verriegelungsstellung in Eingriff bringbar.

Das manuelle Betätigen mittels der nicht dargestellten Betätigungshandhabe der Verriegelungsvorrichtung 4, ermöglicht ebenfalls das Verbinden und das Trennen der Verriegelungsvorrichtung 4 und der Ausstellvorrichtung 1. Dabei weist die manuell von der Verriegelungsvorrichtung 4 lösbare Ausstellvorrichtung 1 eine Ausstellschere 7 mit einem am Flügel 3 koppelbaren Verbindungsglied 8 auf, welches ein Treibstangen-Verbindungselement 9 ist und einerseits mittels der motorischen Antriebsvorrichtung 6 die Verriegelungsvorrichtung 4 in eine Verriegelungs- und in eine Entriegelungsstellung verstellt und andererseits die Trennung bei sich in Schließstellung befindender Ausstellvorrichtung 1 und bei sich in Verriegelungsstellung befindlicher Verriegelungsvorrichtung 4 ermöglicht.

Die Ausstellschere 7 weist nach Fig. 1 bis 4 einen Haltearm 11 auf, der mittels eines Längsschlitzes 12 mit einem am Basisteil 5 angeordneten Lagerbolzen 13 längsverschiebbar und um die Lagerbolzenachse 14 drehbar gelagert ist und eine rückensteife Kette 15 aufweist, die mit einem Ende 16 mit dem Haltearm 11 verbunden ist und mit dem anderen Ende 17 mit der motorischen Antriebsvorrichtung 6 antriebsverbunden ist.

Der Haltearm 11 und die Kette 15 sind beim Öffnen mittels der motorischen Antriebsvorrichtung 6 in einem ersten Teil des Hubs in Längsrichtung des Basisteils 5 verlagerbar. Mit einem zweiten Teil des Hubs wird die Kette 15 bei einem geführten Austreten aus dem Basisteil 5 in ein freies Betätigungsfeld nach Fig. 2 in einem nahezu rechten Winkel bezogen auf das Basisteil 5 überführt, wodurch der Haltearm 11 automatisch verschwenkt wird. Bedingt durch den kinematischen Verlauf des Bewegungsapparats bei Verstellung der Ausstellvorrichtung 1 wird eine geringe Baugröße der Ausstellvorrichtung 1 erreicht, so dass die Montage der Ausstellvorrichtung 1 in den Blendrahmen 2 in nahezu alle gebräuchlichen Blendrahmensysteme montiert werden kann. Zur Erreichung einer hohen Antriebsgeschwindigkeit muss die aufgrund der geringen Baugröße mit geringer Leistung ausgestattete motorische Antriebsvorrichtung 6 gleichmäßig und optimal ausgelastet sein. Deshalb ist es von Vorteil, einen um einen Drehpunkt am Gehäuse 10 des Basisteils 5 längsverschiebbaren Haltearm 11 vorzusehen, der nach Fig. 2 etwa mittig von der Kette 15 ansteuerbar ist. Die daraus resultierende Hubvergrößerung des Haltearms 11 und hohe Kettenkraft bewirkt für die Verschiebung der Verrieglungsvorrichtung 4 eine optimale Übersetzung zum Kippen des Flügels 3.

Die Spindel 18 ist in Längsrichtung des Gehäuses 10 verlaufend und nahezu deckungsgleich mit der in Verriegelungsstellung befindlichen Ausstellschere 7 angeordnet und an einem Ende 22 mit dem Getriebemotor 21 über eine Elastomer-Kupplung 23 nach Fig. 13 gekuppelt. Der Getriebemotor 21 treibt um eine Längsachse die drehbare Spindel 18 an und ist mit einer formschlüssigen Kupplung 28 mit der Ausstellschere 7 derart wirkverbunden, dass bei einer geeigneten Drehung der Spindel 18 um ihre Längsachse eine Scherenverlagerung erzielbar ist. Durch die Anordnung und den Verlauf der Spindel 18 mit der Ausstellschere 7 nach Fig. 1 benötigt das in den Blendrahmen 2 in eine Tasche zu montierende Basisteil 5 wenig Bauraum, so dass die Ausstellvorrichtung 1 in gebräuchliche Fenster- oder Türsysteme montiert werden kann. Durch die Elastomer-Kupplung 23 werden Körperschwingungen aufgefangen und eine unerwünschte Geräuschentwicklung bekämpft und gedämpft.

Um die Ausstellschere 7 in einer der Kippstellung des Flügels 3 positionierte Lage funktionell einfach und kostengünstig von der motorischen Antriebsvorrichtung 6 zu trennen, ist die Spindel 18 gegenüber der Kette 15 und dem Haltearm 11 in Längsrichtung des Basisteils 5 nach Fig. 8 in einem Winkel beabstandet.

Nach Fig. 13 ist ferner vorgesehen, dass der Getriebemotor 21 in einem Halter 24 aufgenommen ist, der vorzugsweise aus einem elastischen Material gefertigt ist und dass zwischen dem Halter 24 und dem Gehäuse 10 eine elastische Lage 25 angeordnet ist, die dem Querschnitt des Gehäuses 10 und der äußeren Formgebung des Halters 24 angepasst ist. Eine weitere vorteilhafte Eindämmung einer möglichen Geräuschentwicklung wird durch die voran beschriebenen elastischen Lagen 24,25 über eine schwimmende Lagerung erreicht, indem von einer festen metallischen Verbindung zwischen dem Gehäuse 10 des Basisteils 5 und dem Getriebemotor 21 abgesehen wird.

Zur Erreichung einer einfachen Konstruktion und einer herstellungstechnisch kostengünstigen Ausführung der Ausstellvorrichtung 1 nach Fig. 11 bis 12 ist vorgesehen, dass die auf der Spindel 18 gelagerte und in Längsrichtung am Gehäuse 10 über Führungsschlitze 26 geführte Spindelmutter 19 mit dem an der Kette 15 verbundenen und am Gehäuse 10 über Führungsschlitze 27 geführten Mitnehmer 20 eine formschlüssige Kupplung 28 hat, die durch eine Ausnehmung 42 am Mitnehmer 20 und durch ein am Mitnehmer 20 mit Federkraft beaufschlagt angeordneten Schnapphaken 43,44 gebildet ist, wobei die Spindelmutter 19 und der Mitnehmer 20 in Verriegelungsstellung der Ausstellvorrichtung 1 formschlüssig kuppelt und mit motorischer Betätigung in Richtung Kippstellung die Kupplung 28 trennbar ist.

Eine weitere vorteilhafte Ausgestaltung ergibt sich aus den Figuren 5 bis 7 dadurch, dass der Schnapphaken 43 eine Rampe 45 aufweist, die mit motorischer Betätigung in Richtung Kippstellung auf eine an der Spindel 18 längsverschiebbar geführte und festlegbar angeordnete Entkopplungsbuchse 47 aufläuft und den Mitnehmer 20 von der Spindelmutter 18 entkoppelt, wobei mit manueller Betätigung der Mitnehmer 20 in die Verriegelungsstellung überführbar ist und die Spindelmutter 18 von einer geöffneten Kippstellung automatisch in Richtung Verriegelungsstellung auf die Rampe 45 aufläuft und rastend eine formschlüssige Kupplung 28 mit dem Mitnehmer 20 bildet. Um mit einer einfachen Ausführung nach Fig. 8 bis 10 eine Kupplung und eine Trennung zwischen der motorischen Antriebsvorrichtung und der Ausstellschere 7 zu erreichen, bildet der Schnapphaken 44 mit der Spindelmutter 19 eine Hinterschneidung 48 und mit motorischer Betätigung in Richtung Kippstellung durch die winkelartige Ausgestaltung der Kette 15 zur Spindel 18 automatisch eine Federkraft beaufschlagte Vorspannung, wobei durch einen, in entgegen gesetzte Richtung zur Verriegelungsstellung gerichteten Impuls die Hinterschneidung 48 und damit die Kupplung 28 löst, wobei mit manueller Betätigung der Mitnehmer 20 in die Verriegelungsstellung überführbar ist und die Spindelmutter 18 von einer geöffneten Kippstellung automatisch in Richtung Verriegelungsstellung auf die Rampe 46 aufläuft und rastend eine formschlüssige Kupplung 28 mit dem Mitnehmer 20 bildet.

Damit die Ausstellschere 7 in vorteilhafter Weise nach einer manuellen Betätigung von dem motorischen Antrieb 6 entkoppelt in die Verriegelungsendstellung verlagert werden kann und die Position zur Kopplung der motorischen Antriebsvorrichtung beibehalten werden kann, ist der Mitnehmer 20 nach Fig. 11 und Fig. 12 in der gekippten bzw. ausgefahrenen Lage des Flügels 3 durch manuelle Betätigung in eine entkoppelte Betriebsstellung mit der Spindelmutter 19 des motorischen Antriebs 6 in der Verriegelungsendstellung in einer am Gehäuse 10 der Führungsschlitze 27 versetzte Hinterschneidung 49 gehalten. Dazu rastet der Mitnehmer 20 über ein Federelement in die Hinterschneidung 49 und ist durch das Federelement kraftbeaufschlagt in der Hinterschneidung 49 entkoppelbar festgelegt. Mit Betätigung der motorischen Antriebsvorrichtung 6 bei einer bereits gekoppelten Lage der Ausstellschere 7 nach Fig. 4, wird die rastende Wirkung der Hinterschneidung 49 überwunden, so dass die Ausstellvorrichtung 1 in die Kippstellung motorisch überführbar ist.

Bei einer manuellen Betätigung des Flügels 3 in Richtung Kippstellung und einer der motorischen Antriebsvorrichtung 6 entkoppelten Lage nach Fig. 11, ist eine Kopplung des Mitnehmers 20 und der Spindelmutter 19 möglich.

Außerdem kann bei einer manuellen Betätigung der Verriegelungsvorrichtung 4 über eine - nicht dargestellte - Betätigungshandhabe mit einer der motorischen Antriebsvorrichtung 6 gekoppelten Lage in der Verriegelungsendstellung nach Fig. 4 und Fig.13, die Verriegelungsvorrichtung 4 mit Verbleib der Ausstellvorrichtung 1 in Verriegelungsendstellung am Verbindungsglied 8 des Haltearms 11 von der Ausstellvorrichtung 1 getrennt werden. Diese Schaltfolge wird aufgrund einer größeren Federkraft der Hinterschneidung 49 zum kraftbeaufschlagten Verbindungsglied 8 mit einfachen Mitteln erreicht.

Um ein Einknicken der rückensteifen Kette 15 nach Fig. 5 insbesondere beim manuellen Schließen zu vermeiden, ist ein Kettenstabilisator 29 vorgesehen. Dazu weist die rückensteife Kette 15 an dem Ende 16 zur Verbindung des Haltearms 11 den Kettenstabilisator 29 auf, wobei die Kette 15 zwischen dem Haltearm 11 und dem Basisteil 5 durch den Kettenstabilisator 29 mit einem Drehmoment beaufschlagt ist, die die Kette 15 permanent in eine rückensteife Lage drückt und somit unter Spannung hält.

Damit die Kette 15 und der Haltearm 11 unverlierbar miteinander verbindbar sind und die Kette 15 mit Austreten aus dem Basisteil 5 und verschwenkter Lage des Haltearms 11 nach Fig. 1 und Fig. 4 unter Spannung gehalten wird, besteht der Kettenstabilisator 29 aus zwei am Haltearm 11 angeordneten Führungen 30 mit jeweils zugeordneten Druckfedern 31, die um die Achse 32 einer Aufnahmebohrung 33 angeordnet sind. Außerdem ist an der Unterseite 34 eine Scheibe 35 mit einem Nocken 36 und von der Oberseite 37 eine Scheibe 38 in fester Verbindung mit einem Kettenglied 39 der Kette 15 verdrehsicher mit dem Haltearm 11 verbindbar, wobei die Nocken 36 in die Führungen 30 bewegbar eingreifen. Zeichnerisch nicht dargestellt ist, dass die Verbindung der Kette 15 mit dem Haltearm 11 über den Kettenstabilisator 29 vorzugsweise durch eine Nietverbindungen gebildet wird.

Um eine möglichst einfache Anpassung an den Flügel 3 bzw. Blendrahmen 2 zu erreichen und dadurch, dass die Verriegelungsposition der Verriegelungsvorrichtung 4 relativ genau mit der Verriegelungsendstellung des motorischen Antriebs 6 übereinstimmen muss, ist zum Ausgleich von Einbautoleranzen das Basisteil 5 über eine nicht dargestellte Einstellschraube und über ein Langloch 50 durch Verschieben der Einstellschraube im Langloch 50 positionierbar. Besonders vorteilhaft erweist sich auch die Justiermöglichkeit, wenn sich das Fenster oder die Tür beispielsweise durch unterschiedliche Witterungsverhältnisse verzogen hat. Dann ist auch eine nachträgliche Einstellung des Flügels 3 zum Blendrahmen 2 problemlos möglich.

Um die Montage des Basisteils 5 zu vereinfachen und eine Montage in der Rechts- und Linksverwendbarkeit ohne weitere Betrachtung des Anwenders zu erzielen, ist das Basisteil 5 in Längsrichtung der Verriegelungsvorrichtung 4 symmetrisch ausgebildet.

### Bezugszeichenliste

- 1: Ausstellvorrichtung
- 2: Blendrahmen
- 3: Flügel
- 4: Verriegelungsvorrichtung
- 5: Basisteil
- 6: motorische Antriebsvorrichtung
- 7: Ausstellschere
- 8: Verbindungsglied
- 9: Treibstangen-Verbindungselement
- 10: Gehäuse
- 11: Haltearm
- 12: Längsschlitz
- 13: Lagerbolzen
- 14: Lagerbolzenachse
- 15: rückensteife Kette
- 16: Ende
- 17: Ende
- 18: Spindel
- 19: Spindelmutter
- 20: Mitnehmer
- 21: Getriebemotor
- 22: Ende
- 23: Kupplung
- 24: Halter
- 25: elastische Lage
- 26: Führungsschlitz
- 27: Führungsschlitz
- 28: formschlüssige Kupplung
- 29: Kettenstabilisator
- 30: Führung
- 31: Druckfeder
- 32: Achse
- 33: Aufnahmebohrung
- 34: Unterseite
- 35: Scheibe
- 36: Nocken
- 37: Oberseite
- 38: Scheibe
- 39: Kettenglied
- 40: Ausstellschere
- 41: Holm
- 42: Ausnehmung
- 43: Schnapphaken
- 44: Schnapphaken
- 45: Rampe
- 46: Rampe
- 47: Entkopplungsbuchse
- 48: Hinterschneidung
- 49: Hinterschneidung
- 50: Langloch

## Patentansprüche

1. Ausstellvorrichtung (1) für einen Kipp-Flügel oder Dreh-Kipp-Flügel eines Fensters oder einer Tür, mit einer am Flügel (3) und Blendrahmen (2) angeordneten Verriegelungsvorrichtung (4), die aus einer Ausstellschere (40) und Verriegelungselementen besteht, wobei die Ausstellschere (40) zum Ausstellen des Flügels (3) mit einem Ende am Blendrahmen (2) drehbar befestigt ist und mit dem anderen Ende an der Verriegelungsvorrichtung (4) des Flügels (3) dreh- und verschiebbar befestigt ist, und die am Flügel (3) angeordneten Verriegelungselemente mit den am Blendrahmen (2) einander gegenüberliegend angebrachten Verriegelungselementen relativ zueinander bewegbar und in Eingriff bringbar sind, und mit einem am Blendrahmen (2) befestigten Basisteil (5), an dem eine mittels einer motorischen Antriebsvorrichtung (6) betätigbare Ausstellschere (7) gelagert ist, die ein Verbindungsglied (8) zu den am Flügel (3) angeordneten Verriegelungselementen der Verriegelungsvorrichtung (4) aufweist, wobei das Verbindungsglied (8) ein Treibstangen-Verbindungselement (9) ist und die Kopplung zwischen der motorischen Antriebsvorrichtung (6) und Verriegelungsvorrichtung (4) bildet, wodurch mittels der motorischen Antriebsvorrichtung (6) die Verriegelungsvorrichtung (4) in eine Verriegelungs- und in eine Entriegelungsstellung bringbar ist, wobei das Basisteil (5) ein Gehäuse (10) aufweist, welches die motorische Antriebsvorrichtung (6) aufnimmt, wobei die motorische Antriebsvorrichtung (6) durch eine Spindel (18), eine auf der Spindel (18) in Längsrichtung des Gehäuses (10) über Führungsschlitze (26) geführte und mit einem Ende (17) einer rückensteifen Kette (15) verbundenen Spindelmutter (19), mit einem am Gehäuse (10) über Führungsschlitze (27) geführten und mit der Spindelmutter (19) formschlüssig gekuppelten Mitnehmer (20) und einem Getriebemotor (21) gebildet ist, wobei die formschlüssige Kupplung (28) des Mitnehmers (20) und der Spindelmutter (19) durch eine Ausnehmung (42) am Mitnehmer (20) und durch ein am Mitnehmer (20) mit Federkraft beaufschlagt angeordneten Schnapphaken (43,44) gebildet ist, wobei der Schnapphaken (43, 44) eine Rampe (45, 46) aufweist, die mit motorischer Betätigung in Richtung Kippstellung des Fensters auf eine an der Spindel (18) längsverschiebbar geführte und festlegbar angeordnete Entkopplungsbuchse (47) aufläuft und den Mitnehmer (20) von der Spindelmutter (19) entkoppelt, wobei mit manueller Betätigung der Mitnehmer (20) in die Verriegelungsstellung überführbar ist und die Spindelmutter (19) von einer geöffneten Kippstellung automatisch in Richtung Verriegelungsstellung auf die Rampe (45, 46) aufläuft und rastend eine formschlüssige Kupplung (28) mit dem Mitnehmer (20) bildet, wobei die Ausstellschere (7) einen Haltearm (11) aufweist, wobei ein am Haltearm (11) angeordneten Längsschlitz (12) mit einem am Basisteil (5) angeordneten Lagerbolzen (13) längsverschiebbar und um die Lagerbolzenachse (14) drehbar gelagert ist, wobei die rückensteife Kette (15) an ihrem anderen Ende (16) mit dem Haltearm (11) verbunden ist und an diesem anderen Ende (16) einen Kettenstabilisator (29) aufweist, der die Kette (15) mit einem Drehmoment um eine Achse (32) beaufschlagt, und die Kette (15) zwischen dem Haltearm (11) und dem Basisteil (5) permanent in eine rückensteife Lage drückt, wobei der Kettenstabilisator (29) zwei am Haltearm (11) angeordnete Führungen (30) mit jeweils zugeordneten Druckfedern (31) anweist.

2. Ausstellvorrichtung (1) nach Anspruch 1,
**dadurch gekennzeichnet,**
**dass** der Haltearm (11) und die rückensteife Kette (15) beim Öffnen mittels der motorischen Antriebsvorrichtung (6) mit einem ersten Teil des Hubs in Längsrichtung des Basisteils (5) verlagerbar sind und in einem zweiten Teil des Hubs mit Austreten der Kette (15) in einem nahezu rechten Winkel aus dem Basisteil (5) der Haltearm (11) verschwenkbar ist.

3. Ausstellvorrichtung (1) nach Anspruch 1,
**dadurch gekennzeichnet,**
**dass** die Spindel (18) in Längsrichtung des Gehäuses (10) verlaufend und nahezu deckungsgleich mit der in Verriegelungsstellung befindlichen Ausstellschere (7) angeordnet ist und an einem Ende (22) mit dem Getriebemotor (21) über eine Elastomer-Kupplung (23) gekuppelt ist.

4. Ausstellvorrichtung (1) nach Anspruch 1 bis 4,
**dadurch gekennzeichnet,**
**dass** die Spindel (18) gegenüber der Kette (15) und dem Haltearm (11) in Längsrichtung des Basisteils (5) winkelartig beabstandet ist.

5. Ausstellvorrichtung (1) nach Anspruch 1 oder 3,
**dadurch gekennzeichnet,**
**dass** der Getriebemotor (21) in einem Halter (24) aufgenommen ist, der vorzugsweise aus einem elastischen Material gefertigt ist und das zwischen dem Halter (24) und dem Gehäuse (10) eine elastische Lage (25) angeordnet ist, die dem Querschnitt des Gehäuses (10) und der äußeren Formgebung des Halters (24) angepasst ist.

6. Ausstellvorrichtung (1) nach einem der vorhergehenden Ansprüche 1 bis 5,
**dadurch gekennzeichnet,**
**dass** der Schnapphaken (43) eine Rampe (45) aufweist, die mit motorischer Betätigung in Richtung Kippstellung auf eine an der Spindel (18) längsverschiebbar geführte und festlegbar angeordnete Entkopplungsbuchse (47) aufläuft und den Mitnehmer (20) von der Spindelmutter (18) entkoppelt, wobei mit manueller Betätigung der Mitnehmer (20) in die Verriegelungsstellung überführbar ist und die Spindelmutter (18) von einer geöffneten Kippstellung automatisch in Richtung Verriegelungsstellung auf die Rampe (45) aufläuft und rastend eine formschlüssige Kupplung (28) mit dem Mitnehmer (20) bildet.

7. Ausstellvorrichtung (1) nach einem der vorhergehenden Ansprüche 1 bis 5,
**dadurch gekennzeichnet,**
**dass** der Schnapphaken (44) mit der Spindelmutter (19) eine Hinterschneidung (48) bildet und mit motorischer Betätigung in Richtung Kippstellung durch die winkelartige Ausgestaltung der Kette (15) zur Spindel (18) automatisch eine Federkraft beaufschlagte Vorspannung bildet und durch einen Impuls in entgegen gesetzte Richtung zur Verriegelungsstellung die Hinterschneidung (48) und damit die Kupplung (28) löst, wobei mit manueller Betätigung der Mitnehmer (20) in die Verriegelungsstellung überführbar ist und die Spindelmutter (18) von einer geöffneten Kippstellung automatisch in Richtung Verriegelungsstellung auf die Rampe (46) aufläuft und rastend eine formschlüssige Kupplung (28) mit dem Mitnehmer (20) bildet.

8. Ausstellvorrichtung (1) nach Anspruch 1,
**dadurch gekennzeichnet,**
**dass** der Mitnehmer (20) in entkoppelter Betriebsstellung durch manuelle Betätigung aus einer ausgefahrenen Position in der Verriegelungsendstellung in einer am Gehäuse (10) der Führungsschlitze (27) versetzte Hinterschneidung (48) entkoppelbar gehalten ist.

9. Ausstellvorrichtung (1) nach Anspruch 1,
**dadurch gekennzeichnet,**
**dass** der Kettenstabilisator (29) um die Achse (32) einer Aufnahmebohrung (33) angeordnet ist, wobei von der Unterseite (34) eine Scheibe (35) mit einem Nocken (36) und von der Oberseite (37) eine Scheibe (38) in fester Verbindung mit einem Kettenglied (39) der Kette (15) verdrehsicher mit dem Haltearm (11) verbindbar sind, wobei die Nocken (36) in die Führungen (30) eingreifen.

## Claims

1. Opening device (1) for a tilting sash or rotary tilting sash of a window or a door, comprising a locking device (4) arranged at the sash (3) and frame (2), consisting of a shears-like opening element (40) and locking elements, wherein the shears-like opening element (40) for opening the sash (3) is rotatably secured by one end to the frame (2), and is secured by the other end to the locking device (4) of the sash in a rotatable and displaceable manner, and the locking elements arranged at the sash (3) can be moved relative to the locking elements located opposite and brought into engagement with them, and with a base part (5) secured to the frame (2), mounted on which is a shears-like opening element (7) that can be actuated by means of a motor drive device (6), said shears-like opening element comprising a connecting member (8) for connecting to the locking elements of the locking device (4) arranged at the sash (3), wherein the connecting member (8) is a driving rod connecting element (9) and forms the coupling between the motor drive device (6) and locking device (4), as a result of which, by means of the motor drive device (6), the locking device (4) can be brought into a locking position and an unlocking position, wherein the base part (5) comprises a housing (10) that receives the motor drive device (6), wherein the motor drive device (6) is formed by a spindle (18), a spindle nut (19) guided on the spindle (18) in the longitudinal direction of the housing (10) by guide slots (26) and connected by one end (17) to a rigid-backed chain (15), with a driver element (20) guided at the housing (10) by guide slots (27) and coupled in positive fit to the spindle nut (19), and a transmission motor (21), wherein the positive-fit coupling (28) of the driver element (20) and the spindle nut (19) is formed by a cut-out aperture (42) at the driver element (20) and a snap hook (43, 44) subjected to spring force and arranged at the driver element (20), wherein the snap hook (43, 44) comprises a ramp (45, 46) which, on motor actuation, runs out in the direction of the tilt point of the window on a decoupling bushing (47) arranged at the spindle (18), said bushing being guided so as to be displaceable longitudinally and secured, and decoupling the driver element (20) from the spindle nut (19), wherein, by manual actuation, the driver element (20) can be transferred into the locking position and the spindle nut (19) runs from an open tilt position automatically in the direction of the locking position onto the ramp (45, 46), and forms a positive-fit coupling (28) with the driver element (20) by snap engagement, wherein the shears-like opening element (7) comprises a holding arm (11), wherein a longitudinal slot (12) arranged at the holding arm (11) with a bearing bolt (13) arranged at the base part (5) is displaceable longitudinally and mounted such as to rotate about the mounting bolt axis (14), wherein the rigid-backed chain (15) is connected at its other end (16) to the holding arm (11) and comprises at this other end (16) a chain stabilizer (29), which imposes a torque moment on the chain about an axis (32) and presses the chain (15) between the holding arm (11) and the base part (5) permanently into a rigid-back position, wherein the chain stabilizer (29) comprises two guide elements (30) arranged at the holding arm (11), in each case with pressure springs (31) allocated to them.

2. Opening device (1) according to claim 1,
**characterized in that**
the holding arm (11) and the rigid-back chain (15), when opening takes place by means of the motor drive device (6), can be displaced in a first part of the lifting movement in the longitudinal direction of the base part (5), and, in a second part of the lifting movement, with the emergence of the chain (15) at an almost right angle out of the base part (5), the holding arm (11) can be pivoted.

3. Opening device (1) according to claim 1,
**characterized in that**
the spindle (18) is arranged running in the longitudinal direction of the housing (10) and almost congruent with the shears-like opening element (7) in the locking position, and is coupled at one end (22) to the transmission motor (21) by means of an elastomer coupling (23).

4. Opening device (1) according to claim 1 to 4
**characterized in that**
the spindle (18) is spaced at a distance in the form of an angle in relation to the chain (15) and the holding arm (11) in the longitudinal direction of the base part (5).

5. Opening device (1) according to claim 1 or 3,
**characterized in that**
the transmission motor (21) is received in a holder (24) which is preferably made of an elastic material, and that arranged between the holder (24) and the housing (10) is an elastic mounting (25), said mounting being adjusted to the cross-section of the housing (10) and the outer shape of the holder (24).

6. Opening device (1) according to any one of the preceding claims 1 to 5,
**characterized in that**
the snap hook (43) comprises a ramp (45) which, with motor actuation, runs in the direction of the tilt point onto a decoupling bushing (47), guided at the spindle (18) such as to be longitudinally displaceable and secured, and decouples the driver element (20) from the spindle nut (18) (sic), wherein, on manual actuation, the driver element (20) can be transferred into the locking position and the spindle nut (19) runs from an open tilt position automatically in the direction of the locking position onto the ramp (45, 46), and forms a positive-fit coupling (28) with the driver element (20) by snap engagement.

7. Opening device (1) according to any one of the preceding claims 1 to 5,
**characterized in that**
the snap hook (44) forms with the spindle nut (19) an undercut (48) at the rear, and, with motor actuation in the direction of the tilt point, due to the angular arrangement of the chain (15) to the spindle (18), automatically forms a pre-tension imposed by spring force, and, by a pulse in the opposite direction to the locking position, releases the undercut (48) and therefore the coupling (28), wherein, with manual actuation, the driver element (20) can be transferred into the locking position, and the spindle nut (18) (19?) runs from an opened tilt point automatically in the direction of the locking position onto the ramp (46) and forms a positive-fit coupling (28) with the driver element (20) by snap engagement.

8. Opening device (1) according to claim 1,
**characterized in that**
the driver element (20), in the decoupled operational position, by manual actuation out of an extended position, is held in the locking end position in an undercut (48) offset at the housing (10) of the guide slot (27), but such that it can be decoupled.

9. Opening device (1) according to claim 1,
**characterized in that**
the chain stabilizer is arranged around the axis (32) of a receiving hole (33), wherein, from the underside (34), a disk (35) with a cam (36), and from the upper side (37), a disk (38) in a fixed connection with a chain member (39) of the chain (15) can be connected to the holder arm (11) in a rotationally resistant manner, wherein the cams (36) engage into the guides (30).

## Revendications

1. Dispositif de projection (1) pour un battant basculant ou un battant basculant et pivotant d'une fenêtre ou d'une porte, ledit dispositif de projection comprenant un dispositif de verrouillage (4) disposé sur le battant (3) et sur le bâti dormant (2), dispositif de verrouillage qui se compose d'un compas de projection (40) et d'éléments de verrouillage, où le compas de projection (40) servant à la projection du battant (3) est fixé, par une extrémité, de manière orientable sur le bâti dormant (2) et est fixé, par l'autre extrémité, de manière orientable et mobile sur le dispositif de verrouillage (4) du battant (3), et les éléments de verrouillage disposés sur le battant (3) peuvent être déplacés et venir en prise, les uns par rapport aux autres, avec les éléments de verrouillage fixés en se faisant face les uns les autres sur le bâti dormant (2), et comprenant une pièce de base (5) fixée sur le bâti dormant (2), pièce de base sur laquelle est monté un compas de projection (7) pouvant être actionné au moyen d'un dispositif d'entraînement motorisé (6), compas de projection qui présente un élément d'assemblage (8) avec les éléments de verrouillage du dispositif de verrouillage (4) disposés sur le battant (3), où l'élément d'assemblage (8) est un élément d'assemblage à tringle de commande (9) et forme le couplage entre le dispositif d'entraînement motorisé (6) et le dispositif de verrouillage (4), grâce à quoi le dispositif de verrouillage (4) peut être placé, au moyen du dispositif d'entraînement motorisé (6), dans une position de verrouillage et dans une position de déverrouillage, où la pièce de base (5) présente un boîtier (10) qui loge le dispositif d'entraînement motorisé (6), où le dispositif d'entraînement motorisé (6) est formé par une broche (18), par un écrou de broche (19) guidé par des fentes de guidage (26), sur la broche (18) dans le sens longitudinal du boîtier (10), et relié à une extrémité (17) d'une chaîne rigide (15), ledit dispositif d'entraînement motorisé comprenant un élément d'entraînement (20) guidé par des fentes de guidage (27) sur le boîtier (10) et accouplé par complémentarité de forme à l'écrou de broche (19) et comprenant un motoréducteur (21), où
l'accouplement (28), par complémentarité de forme, de l'élément d'entraînement (20) et de l'écrou de broche (19) est constitué par un évidement (42) formé sur l'élément d'entraînement (20) et constitué par un crochet d'encliquetage (43, 44) disposé sur l'élément d'entraînement (20) et sollicité par la force d'un ressort, où le crochet d'encliquetage (43, 44) présente une rampe (45, 46) qui, avec un actionnement motorisé en direction de la position en bascule de la fenêtre, vient au contact d'un coussinet de découplage (47), qui est guidé en étant mobile longitudinalement sur la broche (18) et disposé de manière définissable, et découple l'élément d'entraînement (20) par rapport à l'écrou de broche (19) où, avec un actionnement manuel, l'élément d'entraînement (20) peut passer dans la position de verrouillage, et l'écrou de broche (19), à partir d'une position ouverte en bascule, vient automatiquement, en direction de la position de verrouillage, se placer sur la rampe (45, 46) et forme, par encliquetage, un accouplement (28) par complémentarité de forme avec l'élément d'entraînement (20), où le compas de projection (7) présente un bras de support (11), où une fente longitudinale (12) disposée sur le bras de support (11) et comportant un pivot (13) disposé sur la pièce de base (5) est placée en étant mobile longitudinalement et en pouvant tourner autour de l'axe (14) du pivot, où la chaîne rigide (15) est reliée, au niveau de son autre extrémité (16), au bras de support (11) et, au niveau de cette autre extrémité (16), présente un stabilisateur de chaîne (29) qui, par un couple de rotation, sollicite la chaîne (15) autour d'un axe (32), et la chaîne (15) exerce une pression de façon permanente, dans une position rigide, entre le bras de support (11) et la pièce de base (5), où le stabilisateur de chaîne (29) présente deux guidages (30) disposés sur le bras de support (11) et comprenant à chaque fois des ressorts de pression associés (31).

2. Dispositif de projection (1) selon la revendication 1,
**caractérisé**
**en ce que** le bras de support (11) et la chaîne rigide (15), lors de l'ouverture au moyen du dispositif d'entraînement motorisé (6), peuvent être déplacés, dans une première partie de la course, dans la direction longitudinale de la pièce de base (5) et, dans une seconde partie de la course se produisant avec une sortie de la chaîne (15), le bras de support (11) peut pivoter en formant presque un angle droit par rapport à la pièce de base (5).

3. Dispositif de projection (1) selon la revendication 1,
**caractérisé**
**en ce que** la broche (18) est disposée en s'étendant dans la direction longitudinale du boîtier (10) et de manière qui coïncide presque avec le compas de projection (7) se trouvant dans la position de verrouillage, et ladite broche est accouplée, au niveau d'une extrémité (22), au motoréducteur (21) par un accouplement en élastomère (23).

4. Dispositif de projection (1) selon l'une quelconque des revendications 1 à 3,
**caractérisé**
**en ce que** la broche (18) est espacée de façon angulaire, par rapport à la chaîne (15) et par rapport au bras de support (11), dans la direction longitudinale de la pièce de base (5).

5. Dispositif de projection (1) selon la revendication 1 ou 3,
**caractérisé**
**en ce que** le motoréducteur (21) est logé dans un support (24) qui est fabriqué de préférence dans un matériau élastique, et en ce qu'une couche élastique (25) est disposée entre le support (24) et le boîtier (10), couche élastique qui est adaptée à la section du boîtier (10) et au profil extérieur du support (24).

6. Dispositif de projection (1) selon l'une quelconque des revendications précédentes 1 à 5,
**caractérisé**
**en ce que** le crochet d'encliquetage (43) présente une rampe (45) qui, avec l'actionnement motorisé en direction de la position en bascule, vient au contact d'un coussinet de découplage (47), qui est guidé en étant mobile longitudinalement sur la broche (18) et disposé de manière définissable, et découple l'élément d'entraînement (20) par rapport à l'écrou de broche (19) où, avec un actionnement manuel, l'élément d'entraînement (20) peut passer dans la position de verrouillage, et l'écrou de broche (19), à partir d'une position ouverte en bascule, vient automatiquement, en direction de la position de verrouillage, se placer sur la rampe (45) et forme, par encliquetage, un accouplement (28) par complémentarité de forme avec l'élément d'entraînement (20).

7. Dispositif de projection (1) selon l'une quelconque des revendications précédentes 1 à 5,
**caractérisé**
**en ce que** le crochet d'encliquetage (44) forme, avec l'écrou de broche (19), une contre-dépouille (48) et, avec un actionnement motorisé en direction de la position en bascule, sous l'effet de la configuration angulaire de la chaîne (15) par rapport à la broche (18), forme automatiquement une précontrainte fournie par la force du ressort et, sous l'effet d'une impulsion dans une direction opposée par rapport à la position de verrouillage, détache la contre-dépouille (48) et donc l'accouplement (28), où, avec un actionnement manuel, l'élément d'entraînement (20) peut passer dans la position de verrouillage, et l'écrou de broche (19), à partir d'une position ouverte en bascule, vient automatiquement, en direction de la position de verrouillage, se placer sur la rampe (46) et forme, par encliquetage, un accouplement (28) par complémentarité de forme avec l'élément d'entraînement (20).

8. Dispositif de projection (1) selon la revendication 1,
**caractérisé**
**en ce que** l'élément d'entraînement (20), en position fonctionnelle découplée, est maintenu de manière à pouvoir être découplé, par actionnement manuel à partir d'une position sortie, dans la position de fin de course de verrouillage dans une contre-dépouille (48) décalée par rapport aux fentes de guidage (27) placées sur le boîtier (10).

9. Dispositif de projection (1) selon la revendication 1,
**caractérisé**
**en ce que** le stabilisateur de chaîne (29) est disposé autour de l'axe (32) d'un perçage de logement (33) où, à partir du dessous (34), un disque (35) comportant une came (36) et, à partir du dessus (37), un disque (38) assemblé de façon solidaire avec un élément de chaîne (39) de la chaîne (15), peuvent être assemblés de manière antitorsion avec le bras de support (11), où les cames (36) viennent en prise dans les guidages (30).
